# DEMANDE DE BREVET EUROPEEN

(11) **EP 0 258 144 A1**
(43) Date de publication de la demande: **02.03.1988**
(21) Numéro de dépôt: 87401917.7
(22) Date de dépôt: 20.08.1987
(51) Int. Cl.: A61G 17/04

(54) **Garniture sanitaire pour cercueil**

(30) Priorité: 22.08.1986 FR 8611983
(71) Demandeur: Gauchard, Fernand, F-77170 Brie Comte Robert (FR)
(72) Inventeur: Gauchard, Fernand, F-77170 Brie Comte Robert (FR)
(74) Mandataire: Dawidowicz, Armand

(57) **Abrégé**

La présente invention concerne une garniture sanitaire pour cercueil.

La garniture comporte une enveloppe extérieure (3) en matière souple étanche, une plaque support supérieure (4) perforée (6), mécaniquement résistante, capable de supporter, par l'intermédiaire d'appuis (7-8) atteignant le fond de l'enveloppe, la dépouille ou un cercueil placé sur elle et une pluralité de plaques séparatrices (9-12) en carton absorbant, éventuellement foraminé, superposées sur la hauteur de la garniture, au moins la plaque séparatrice supérieure (9) étant recouverte par des produits désinfectants solides (11) et une couche de matière absorbante (13) étant interposée entre chacune des paires de plaques séparatrices (12) inférieures.

L'invention permet le dépôt du cercueil dans une nécropole à cases sans que la case soit tachée par les effluents.

## Description

La présente invention concerne les masses absorbantes et les produits désinfectants placés à l'intérieur des cercueils pour absorber les effluents liquides issus de la transformation biologique du corps et pour neutraliser les produits polluants issus de cette transformation.

Dans FR-A- 2.252.081 le demandeur a décrit un cercueil, destiné notamment à être entreposé dans une nécropole, comportant à l'intérieur un moyen destiné à absorder et neutraliser les liquides ci-dessus et à éviter les écoulements à l'extérieur du cercueil. Ce moyen est constitué par deux plaques, de préférence ondulées, percées de trous et disposées parallélement au fond du cercueil avec, entre elles et entre la plaque inférieure et le fond, une petite distance de manière à créer deux chambres, la chambre entre les deux plaques étant garnie de substances absorbantes telles que de la ouate de cellulose, de la sciure ou analogue.

Dans ce brevet, on a également proposé d'ajouter à la substance absorbante garnissant la chambre supérieure des produits absorbants sélectifs pour les gaz et pour les liquides et de disposer, dans la chambre délimitée par le plaque inférieure et le fond du cercueil, des produits solides bactéricides.

Il est prévu, dans FR-A- 2.252.081, que le cercueil soit en métal,en bois, en bois doublé d'une matière imperméable telle qu'une matière plastique ou une feuille de zinc ou en matière plastique.

L'invention objet de FR-A- 2.252 081 représente une avance technique important pour répondre aux normes des Réglements d'hygiène sur les nécropoles à cases qui tendent à être substituées aux cimitières à inhumation mais elle n'est réellement efficace que dans le cas d'un cercueil parfaitement étanche et relié à des canalisations d'assainissement pour l'évacuation des gaz et des liquides qui peuvent ne pas être absorbés par le moyen prévu dans le cercueil.

Or il s'est avéré qu'il existait une certaine aversion à l'encontre des cercueils en matière plastique ou en métal auxquels on préfére, pour des raisons économiques et d'aspect, le cercueil en bois. De même le doublage du cercueil entraîne un accroise ment du coût et le doublage doit être réalisé à la fabrication quelle que soit la destination finale du cercueil. De même la pose des moyens faisant l'objet de FR-A-2.252.081 à l'intérieur du cercueil doit être effectuée à la fabrication, ce qui exige de prévoir des cercueils spéciaux pour les dépôts en nécropole. Enfin, lorsqu'un corps inhumé est relevé pour être déposé dans une nécropole, il est nécessaire de prévoir un deuxième cercueil étanche dans lequel est enfermé le cercueil contenant le corps.

La prévention des écoulements dans le cas des nécropoles à cases est d'autant plus importante que les cases doivent pouvoir être réutilisées en fin de concession et que les taches sur des enduits au ciment résultant des écoulements d'effluents sont indélébiles.

Enfin l'étude détaillée de l'absorption des effluents a montré que le moyen décrit dans FR-A- 2.252.081 présentait des insuffisances dans la mise en contact desdits effluents avec les produits désinfectants lorsque ceux-ci sont logés dans l'espace entre la plaque inférieure et le fond du cercueil, une masse importante d'effluents séjournant dans la masse absorbante de la chambre supérieure avant de venir éventuellement à leur contact. En outre le pouvoir d'absorption global d'une couche épaisse de matière très absorbante compressible se trouve réduit par la compression résultant du poids de la matière imbibée constituant les strates supérieures de la couche.

La présente invention a pour but de remédier à ces inconvé nients et de proposer une garniture qui puisse être mise en place dans un cercueil destiné à être déposé dans une nécropole ou qui puisse être associée à un cercueil exhumé en vue de son dépôt dans une case d'une nécropole.

La garniture sanitaire pour cercueil conforme à l'invention est caractérisée en ce qu'elle comporte une enveloppe extérieure en matière souple étanche dont la partie supérieure est susceptible d'être repliée à plat et, après incision longitudinale, d'être déployée pour prolonger verticalement les faces latérales de la garniture, une plaque support supérieure perforée, mécaniquement résistante, capable de supporter, pas l'intermédiaire d'appuis atteignant le fond de l'enveloppe, la dépouille ou un cercueil placé sur elle et une pluralité de plaques séparatrices en carton absorbant, éventuellement foraminé, superposées sur la hauteur de la garniture, au moins la plaque séparatrice supérieure étant recouverte par des produits désinfectants solides et une couche de matière absorbante étant interposée entre chacune des paires de plaques séparatrices inférieures.

Selon une autre caractéristique les plaques superposées placées au-dessus et au-dessous d'une couche de matière absorbante fortement compressible sont maintenues écartées par des espaceurs.

Selon une autre caractéristique une couche de produits désinfectants solides est interposée entre au moins une des couches de matière absorbante et la plaque séparatrice en carton absorbant sur laquelle elle repose.

Selon une autre caractéristique la plaque support supérieure est munie en surface de gorges au fond desquelles sont réalisées les perforations.

Les appuis peuvent être des éléments formant parois périphériques mais ils peuvent être complétés par des dés ou analogues répartis sur la section horizontale de la garniture.

La garniture conforme à l'invention peut avoir une section horizontale permettant de la placer à l'intérieur du cercueil mais cette section peut également être telle qu'un cercueil sans garniture interne, notamment un cercueil exhumé, puiss être placé dans l'enveloppe extérieure ouverte pour reposer sur la plaque support supérieure de la garniture.

L'invention sera décrite plus en détail ci-après avec référence au dessin ci-annexé dans lequel:
Fig 1 est une vue en coupe transversale de la garniture mise en place dans un cercueil et la Fig 2 est une vue correspondante avec un cercueil mis en place dans la garniture.

Dans la figure 1 de ce dessin, la référence 1 désigne les parois latérales du cercueil et la référence 2 le fond.

La garniture proprement dite comporte une enveloppe imperméable 3 constituée par exemple par une feuille de matière plastique.

La surface supérieure 4 est constituée par une tôle mince, un carton fort ou une feuille de matière plastique rigide. Elle présente une courbure transversale pour assurer un maintien latéral de la dépouille. Dans cette surface 4 sont réalisées des gorges 5 de préférence transversales mais qui pourraient également être longitudinales. Au fond de ces gorges sont ménagés, surtout dans leur partie basse, des orifices 6 permettant l'écoulement des effluents liquides collectés dans les gorges 5.

Cette plaque 5 est supportée par des appuis, par exemple des appuis latéraux 7 constitués par une plaque de carton, de matière plastique ou analogue, qui délimitent latéralement la périphérie de la garniture. Des appuis supplémentaires 8 (représentés en tiretés) peuvent être constitués par des dés interposés entre les différents éléments rigides incorporés dans la garniture.

Conformément à l'invention, une plaque 9 en carton absorbant, plaque qui peut être foraminée, est placée en dessous de la plaque 5 en étant supportée par des tasseaux 10 solidaires des plaques 7 et, éventuellement, par des dés tels que 8. Sur cette plaque 10 est disposée une couche 11 constituée par des produits désinfectants divers à l'état de cristaux. Pour faciliter leur mise en place,ces cristaux peuvent être placés dans une enveloppe perméable comme représenté; les cristaux peuvent être maintenus en place par une piqûre formant matelassage qui subdivise la surface. En dessous de la plaque 9 sont prévues, dans le mode de réalisation illustré, deux autres plaques 12 en carton absor bant ou en matériau foraminé, plaques qui sont supportées par des tasseaux 10 et des dés 8. Entre chaque paire de plaques 9-12 est logé un matelas en matière absorbante 13 lequel peut être constitué par un tissu en fibres cellulosiques. Une couche de produit désinfectant en cristaux 11ʹ est disposée entre la couche 13 de matière absorbante et la plaque 12 inférieure. Un lit de matière absorbante 14 contitué par exemple par de la sciure mélangée à un désodorisant et/ou à des corps absorbants est disposée, en dessous de la plaque 12 inférieure, entre celle-ci et le fond de l'enveloppe 3.

Le mode de réalisation décrit est donné à titre de simple exemple. C'est ainsi que la plaque 5 et les parois 7 pourraient être réalisées en une seule pièce, par exemple en carton fort embouti, des nervures longitudinales pouvant être prévues pour en accroître la rigidité.

Dans la figure 2 dans laquelle la garniture est utilisée pour envelopper un cercueil en bois usuel, les mêmes références sont utilisées pour désigner les mêmes éléments ou des éléments correspondants.

Dans ce cas la surface support supérieure 4 est plane et se raccorde par des nervures 15 qui accroissent sa rigidité aux parois latérales 7 qui forment supports, les côtés inférieurs de ces parois 7 étant réunis par une plaque de base inférieure rigide 16.Les gorges 5ʹ sont représentées comme étant longitudinales et elles comportent également des perforations le long de leur génératrice inférieure.

Une fois le cercueil 17 mis en place sur la plaque supérieure 4ʹ, les bords de l'enveloppe 3 sont rabattus sur le cercueil et soudés en 18.

## Revendications

1. Une garniture sanitaire pour cercueil,
caractérisée en ce qu'elle comporte une enveloppe extérieure (3) en matière souple étanche dont la partie supérieure est susceptible d'être repliée à plat et, après incision longitudinale,d'être déployée pour prolonger verticalement les faces latérales de la garniture, une plaque support supérieure (4) perforée (6), mécaniquement résistante, capable de supporter, par l'intermédiaire d'appuis (7-8) atteignant le fond de l'enveloppe, la dépouille ou un cerceuil placé sur elle et une pluralité de plaques séparatrices (9-12) en carton absorbant, éventuellement foraminé, superposées sur la hauteur de la garniture, au moins la plaque séparatrice supérieure (9) étant recouverte par des produits désinfectants solides (11) et une couche de matière absorbante (13) étant interposée entre chacune des paires de plaques séparatrices (12) inférieures.

2. Une garniture sanitaire pour cercueil selon la revendication 1,
caractérisée en ce que les plaques superposées (9-12) placées au-dessus et au-dessous d'une couche de matière absorbante (13) fortement compressible sont maintenues écartées par des espaceurs (7-8).

3. Une garniture sanitaire pour cercueil selon l'une quelconque des revendications 1 et 2,
caractérisée en ce qu'une couche (11ʹ) de produits désinfec tants solides est interposée entre au moins une des couches (13) de matière absorbante et la plaque séparatrice (12) en carton absorbant sur laquelle elle repose.

4. Une garniture sanitaire pour cercueil selon l'une quelconque des revendications 1 à 3,
caractérisée en ce que la plaque support supérieure (4) est munie en surface de gorges (5) au fond desquelles sont réalisées les perforations (6).

5. Une garniture sanitaire pour cercueil selon la revendication 4,
caractérisée en ce que la plaque support supérieure (4) est incurvée transversalement, les gorges (5) étant transversales.

6. Une garniture sanitaire pour cerceuil selon l'une quelconque des revendications 1 à 5,
caractérisée en ce que les appuis sont constitués par des éléments formant parois périphériques (7) et/ou par des dés (8) ou analogues répartis sur la section horizontale de la garniture.
